# EUROPÄISCHE PATENTSCHRIFT

(11) **EP 0 459 428 B1**
(45) Veröffentlichungstag und Bekanntmachung des Hinweises auf die Patenterteilung: **10.08.1994**
(21) Anmeldenummer: 91108745.0
(22) Anmeldetag: 28.05.1991
(51) Int. Cl.: F02F 7/00

(54) **Brennkraftmaschine**
Internal combustion engine
Moteur à combustion interne

(43) Veröffentlichungstag der Anmeldung: 04.12.1991
(73) Patentinhaber: DEUTZ Aktiengesellschaft, 51063 Köln (DE)
(72) Erfinder: Spessert, Bruno, D-5060 Bergisch-Gladbach 1 (DE); Breuer, Monika, D-5000 Köln 50 (DE); Kleinschmidt, Toni, D-5040 Brühl (DE); Reddert, Hermann, D-5060 Bergisch Gladbach 1 (DE); Nolte, Albert, D-5000 Köln 30 (DE)

(56) Entgegenhaltungen:
- DE-A- 3 831 266
- FR-A- 587 093
- FR-A- 1 429 847
- GB-A- 4 888

## Beschreibung

Die Erfindung betriffl eine Brennkraftmaschine gemäß Oberbegriff des Patentanspruchs 1.

Eine gattungsgemäße Brennkraftmaschine ist aus der DE-OS 38 31 266 bekannt. Die in dieser Schrift beschriebene Brennkraftmaschine ist insgesamt biegesteif und geräuscharm ausgebildet. Dazu ist ein Strebensystem vorgesehen, das außen an die Brennkraftmaschine angesetzt ist. Des weiteren ist die Lageranordnung zur Aufnahme der Kurbelwelle über eine massive Schürze, die nur eine kleine Ausnehmung aufweist, mit dem Kurbelgehäuse verbunden. Diese Ausbildung hat den Nachteil, daß insbesondere durch die massive Anbindung der Lageranordnung an das Kurbelgehäuse die Brennkraftmaschine insgesamt sehr schwer ist.

Der Erfindung liegt die Aufgabe zugrunde, eine Brennkraftmaschine bereitzustellen, die bei niedrigen von den bewegten Teilen ausgehenden Geräuschemissionen ein geringes Gewicht hat.

Diese Aufgabe wird erfindungsgemäß dadurch gelöst, daß die Bänder durch dazwischenliegende Versteifungen zu der Kurbelgehäusewand hin abgestützt sind. Diese Ausbildung ermöglicht eine Gewichtsreduzierung gegenüber der bekannten Ausführung, wobei aber die von den bewegten Teilen ausgehende Geräuschemission niedrig ist.

In vorteilhafter Weiterbildung sind die Versteifungen als Kreuzträger ausgebildet. Diese Ausführungsform hat sich hinsichtlich hoher Steifigkeit und auch bezüglich niedriger Geräuschemission als günstig erwiesen.

Dabei erstrecken sich vorteilhaft die Kreuzträger vom Verbindungsbereich der Bänder mit dem Lagergrundkörper zu der gegenüberliegenden zwischen den Bändern verlaufenden Kurbelgehäusewand. Alternativ können die Versteifungen in einem mittigen Bereich zwischen Lagergrundkörper und Kurbelgehäuse an den Bändern und an der die Bänder verbindenden Kurbelgehäusewand angebunden sein. Beide Ausbildungen haben sich als gewichtsund geräuschemissionsmäßig günstig herausgestellt.

Die Querschnittsfläche der Versteifungen beträgt in Weiterbildung der Erfindung das 0,3-fache bis 0,7-fache der Querschnittsfläche der Bänder. Dabei hat sich die 0,5-fache Querschnittsfläche als besonders günstig erwiesen.

In Weiterbildung der Erfindung ist vorgesehen, daß der Lagergrundkörper und/oder die Bänder mit der Kurbelgehäuseglocke über Rippen verbunden sind. Diese Ausbildung macht das Gesamtsystem noch steifer und ermöglicht gleichzeitig eine weitere Verringerung der Dicken der Kurbelgehäuseglockenwände sowie auch der Lageranordnung insgesamt.

Dabei bilden in vorteilhafter Weiterbildung der Erfindung die Rippen zusammen mit dem Lagergrundkörper eine zumindest angenähert geradlinige Verbindungsebene zwischen den beiden Seiten der Kurbelgehäuseglocke. Ausgehend von dieser besonders zur Steifigkeit beitragenden Rippenanordnung können noch weitere Rippen vorgesehen sein, die sich zu einem Ölwannenflansch der Kurbelgehäuseglocke erstrecken und gegebenenfalls auch im oberen Bereich der Kurbelgehäuseglocke mit den Bändern verbunden sind.

In Weiterbildung der Erfindung ist vorgesehen, daß die Kurbelgehäuseglocke im Bereich der Anbindestellen der Rippen innenliegende und/oder außenliegende Stege aufweist. Dadurch können in den übrigen Bereichen der Kurbelgehäuseglocke weitere Materialeinsparungen vorgenommen und die Geräuschemission und das Gewicht verringert werden.

Schließlich weist der Ölwannenflansch eine Breite auf, die das 0,4-fache bis 0,6-fach, vorzugsweise das 0,5-fache, des Zylinderbohrungsmaßes beträgt.

Weitere vorteilhafte Ausgestaltungen der Erfindung sind der Zeichnungsbeschreibung zu entnehmen, in der mehrere in der Zeichnung dargestellte Ausführungsformen der Erfindung beschrieben sind.

Es zeigen:
- Fig.1:: Eine erste Ausführungsform,
- Fig.2:: eine Ausführungsform mit besonders angebundener Kurbelgehäuseglockenwand,
- Fig.3:: eine Ausführungsform mit zusätzlichem Steg an der Kurbelgehäuseglockenwand und
- Fig.4:: eine Ausführungsform mit einer V-förmigen Versteifung.

In der folgenden Zeichnungsbeschreibung sind gleiche, bzw. gleich wirkende Teile mit übereinstimmenden Ziffern bezeichnet und im einzelnen nur die unterschiedlichen Details der verschiedenen Ausführungsformen beschrieben. Die Brennkraftmaschine gemäß Fig. 1 weist einen Kurbelgehäuseblock 1 auf, der sich im wesentlichen aus einer Kurbelgehäuseglocke 2 und einem Zylinderabschnitt 3 zusammensetzt. In der Kurbelgehäuseglocke 2 sind Lageranordnungen zur Aufnahme einer Kurbelwelle befestigt, die je Zylindereinheit über ein Pleuel mit einem Kolben verbunden ist. Dabei ist der Kolben in dem Zylinder 4 bewegbar. Jede Lageranordnung besteht aus einem Lagergrundkörper 5, der zusammen mit einem mit dem Lagergrundkörper 5 über Schrauben 6 verbundenen Lagerdeckel 7 eine Ausnehmung 8 zur Aufnahme der Kurbelwelle aufweist. Der Lagergrundkörper 5 ist über zwei Bänder 9a und 9b mit dem Block 1 verbunden. Dabei erstrecken sich die Bänder 9a, 9b in axialer Verlängerung der Schrauben 6. Weiterhin sind die Bänder 9a, 9b durch Versteifungen, die als Kreuzträger 10 ausgebildet sind, zum Block 1 hin versteift. Dabei erstrecken sich die Kreuzträger 10 vom Verbindungsbereich der Bänder 9a, 9b mit dem Lagergrundkörper 5 zu der gegenüberliegenden zwischen den Bändern 9a, 9b verlaufenden Kurbelgehäusewand 11. Weiterhin sind noch Rippen 12 vorgesehen, die etwa mittig zu der Ausnehmung 8 beidseitig an dem Lagergrundkörper und der Kurbelgehäuseglocke 2 angebunden sind, so daß sich eine zumindest angenähernd geradlinige Verbindungsebene ergibt. Weitere Rippen 12a erstrecken sich von dem Lagergrundkörper 5 zu einem Ölwannenflansch 13. Im Unterschied zur Fig.1 ist bei Fig.2 ein weiteres Rippenpaar 12b vorgesehen, das an die Bänder 9a, 9b und der Kurbelgehäuseglocke 2 angebunden sind. Weiterhin sind die Rippen 12 keilförmig ausgebildet und der Ölwannenflansch 13 schmäler ausgeführt.

Bei der Ausführung nach Fig.3 sind an der Kurbelgehäuseglocke im Bereich der Anbindestellen der Rippen 12 innen- und außenliegende Stege 14a, 14b angebunden. Bei der Ausführung nach Fig.4 sind die Versteifungen in einem mittigen Bereich zwischen Lagergrundkörper 5 und Kurbelgehäusewand 11 an den Bändern 9a, 9b und an der die Bänder 9a, 9b verbindenden Kurbelgehäusewand 11 angebunden. Die Rippen 12a erstrecken sich bei dieser Ausführung von dem Lagergrundkörper 5 zu einem nach innen erweiterten Ölwannenflansch 13.

## Patentansprüche

1. Brennkraftmaschine mit einem einen Zylinderrohrbereich und eine Kurbelgehäuseglocke (2) aufweisenden Kurbelgehäuseblock, der Lageranordnungen zur Aufnahme einer Kurbelwelle aufweist, die je Zylindereinheit über ein Pleuel mit einem Kolben verbunden ist, der in einem Zylinder bewegbar ist und wobei der Zylinder von einem Zylinderkopf abgedeckt ist, wobei jede Lageranordnung einen mit dem Kurbelgehäuse über eine Schürze einstückig verbundenen Lagergrundkörper (5) aufweist, der zusammen mit einem mit dem Lagergrundkörper verschraubten Lagerdeckel (7) eine Ausnehmung zur Aufnahme der Kurbelwelle aufweist, wobei die Schürze in axialer Verlängerung der Schrauben der Lagerdeckel (7) angeordnete Bänder aufweist, die sich von dem Lagergrundkörper zu einer Kurbelgehäusewand (11) erstrecken,
dadurch gekennzeichnet, daß die Bänder (9a, 9b) durch dazwischenliegende Versteifungen zu der Kurbelgehäusewand (11) hin abgestützt sind.

2. Brennkraftmaschine nach Anspruch 1,
dadurch gekennzeichnet, daß die Versteifungen als Kreuzträger (10) ausgebildet sind.

3. Brennkraftmaschine nach Anspruch 2,
dadurch gekennzeichnet, daß die Kreuzträger (10) sich vom Verbindungsbereich der Bänder (9a, 9b) mit dem Lagergrundkörper (5) zu der gegenüberliegenden zwischen der Bändern (9a, 9b) verlaufenden Kurbelgehäusewand (11) erstrecken.

4. Brennkraftmaschine nach Anspruch 1 oder 2,
dadurch gekennzeichnet, daß die Versteifungen in einem mittigen Bereich zwischen Lagergrundkörper (5) und Kurbelgehäuse und an der die Bänder (9a, 9b) verbindenden Kurbelgehäusewand (11) angebunden sind.

5. Brennkraftmaschine nach einem der Ansprüche 1 bis 4,
dadurch gekennzeichnet, daß die Querschnittsfläche der Versteifungen das 0,3-fache bis 0,7-fache der Querschnittsfläche der Bänder (9a, 9b) beträgt.

6. Brennkraftmaschine nach einem der Ansprüche 1 bis 5,
dadurch gekennzeichnet, daß der Lagergrundkörper (5) und/oder die Bänder (9a, 9b) mit der Kurbelgehäuseglocke (2) über Rippen (12, 12a, 12b) verbunden sind.

7. Brennkraftmaschine nach Anspruch 6,
dadurch gekennzeichnet, daß die Rippen (12) zusammen mit dem Lagergrundkörper (5) eine zumindest angenähert geradlinige Verbindung zwischen gegenüberliegenden Kurbelgehäuseseiten bilden.

8. Brennkraftmaschine nach Anspruch 6 oder 7,
dadurch gekennzeichnet, daß sich beidseits des Lagergrundkörpers (5) zumindest angenähert gerade Rippen (12, 12a, 12b) vom Zylinderrohrbereich über den Hauptlagergrundkörper (5) zu einem Ölwannenflansch (13) der Kurbelgehäuseglocke (2) erstrecken.

9. Brennkraftmaschine nach einem der Ansprüche 6 bis 8,
dadurch gekennzeichnet, daß die Kurbelgehäuseglocke (2) im Bereich der Anbindestellen der Rippen (12, 12a, 12b) innenliegende und/oder außenliegende Stege (14) aufweist.

10. Brennkraftmaschine nach einem der Ansprüche 8 bis 9,
dadurch gekennzeichnet, daß der Ölwannenflansch (13) eine Breite aufweist, die das 0,4-fache bis 0,6-fache des Zylinderbohrungsmaßes beträgt.

## Revendications

1. Moteur à combustion interne avec un bloc de carter de vilebrequin comportant une partie cylindrique tubulaire et une cloche de carter de vilebrequin, qui comporte des structures de paliers pour recevoir un arbre de vilebrequin qui, à chaque unité de cylindre, est relié par l'intermédiaire d'une bielle à un piston susceptible de se déplacer dans un cylindre, le cylindre étant recouvert par une culasse, tandis que chaque structure de palier comporte un corps de base de palier (5) relié d'une seule pièce au carter de vilebrequin par l'intermédiaire d'un tablier et qui comporte, conjointement avec un couvercle de palier (7) vissé sur le corps de base, un évidement pour recevoir l'arbre de vilebrequin, tandis que le tablier comporte des attaches disposées dans le prolongement axial des vis du couvercle de palier (7) et qui s'étendent depuis le corps de base de palier jusqu'à une paroi (11) du carter de vilebrequin, moteur à combustion interne caractérisé en ce que les attaches (9a, 9b) sont étayées, par des renforcements placés entre elles, par rapport à la paroi du carter de vilebrequin (11).

2. Moteur à combustion interne selon la revendication 1, caractérisé en ce que les renforcements revêtent la forme de supports en croix (10).

3. Moteur à combustion interne selon la revendication 2, caractérisé en ce que les supports en croix (10) s'étendent de la zone de liaison des attaches (9a, 9b) avec le corps de base de palier (5), vers la paroi du carter de vilebrequin (11) placée en face et s'étendant entre les attaches (9a, 9b).

4. Moteur à combustion interne selon la revendication 1 ou la revendication 2, caractérisé en ce que les renforcements sont situés dans une zone médiane entre le corps de base de palier (5) et le carter de vilebrequin, et sont rattachés à la paroi du carter de vilebrequin (11) reliant les attaches (9a, 9b).

5. Moteur à combustion interne selon l'une des revendications 1 à 4, caractérisé en ce que le rapport entre la surface de section transversale des renforcements et la surface transversale des attaches (9a, 9b) se situe entre 0,3 et 0,7.

6. Moteur à combustion interne selon l'une des revendications 1 à 5, caractérisé en ce que le corps de base de palier (5) et/ou les attaches (9a, 9b) sont reliés à la cloche de carter de vilebrequin (2) par l'intermédiaire de nervures (12, 12a, 12b).

7. Moteur à combustion interne selon la revendication 6, caractérisé en ce que les nervures (12) forment conjointement avec le corps de base de palier (5), une liaison au moins approximativement rectiligne entre les côtés opposés du carter de vilebrequin.

8. Moteur à combustion interne selon la revendication 6 ou la revendication 7, caractérisé en ce que des deux côtés du corps de base de palier (5), des nervures au moins approximativement rectilignes (12, 12a, 12b) s'étendent depuis la zone cylindrique tubulaire, par l'intermédiaire du corps de base de palier principal (5), vers une bride de carter d'huile (13) de la cloche du carter de vilebrequin.

9. Moteur à combustion interne selon l'une des revendications 6 à 8, caractérisé en ce que la cloche de carter de vilebrequin (2) comporte, dans la zone des points d'attaches des nervures (12, 12a, 12b), des nervures (14) placées à l'intérieur et/ou à l'extérieur.

10. Moteur à combustion interne selon la revendication 8 ou la revendication 9, caractérisé en ce que la bride de carter d'huile (13) a une largeur dont le rapport à la cote d'alésage du cylindre se situe entre 0,4 et 0,6.

## Claims

1. An internal combustion engine with a crankcase block having a cylinder region and a crankcase bell housing (2), the said crankcase block being provided with bearing arrangements to accommodate a crankshaft which is connected, for each cylinder unit, via a connecting rod to a piston which is movable within a respective cylinder, the cylinders being covered by a cylinder head, wherein each bearing arrangement is provided with a main bearing body (5) which is connected in one piece with the crankcase via a skirt, the said main bearing body, together with a bearing cap (7) screwed or bolted thereto, being provided with a recess to accommodate the crankshaft, and the skirt being provided with bands in axial extension of the screws or bolts of the bearing cap (7), which bands extend from the main bearing body to a crankcase wall (11),
characterised in that the bands (9a, 9b) are supported by the crankcase wall (11) through interposed reinforcements.

2. An internal combustion engine according to claim 1,
characterised in that the reinforcements are in the form of cruciform supports (10).

3. An internal combustion engine according to claim 2,
characterised in that the cruciform supports (10) extend from the region of connection of the bands (9a, 9b) with the main bearing body (5) to the opposing crankcase wall (11) extending between the bands (9a, 9b).

4. An internal combustion engine according to either claim 1 or 2,
characterised in that the reinforcements are connected in a central region between the main bearing body (5) and the crankcase and the crankcase wall (11) connecting the bands (9a, 9b).

5. An internal combustion engine according to any one of claims 1 to 4,
characterised in that the cross-sectional area of the reinforcements is between 30 per cent and 70 per cent of the cross-sectional area of the bands (9a, 9b).

6. An internal combustion engine according to any one of claims 1 to 5,
characterised in that the main bearing body (5) and/or the bands (9a, 9b) are connected to the crankcase bell housing (2) via ribs (12, 12a, 12b).

7. An internal combustion engine according to claim 6,
characterised in that the ribs (12), together with the main bearing body (5), form at least an approximately rectilinear connection between opposing sides of the crankcase.

8. An internal combustion engine according to either claim 6 or 7,
characterised in that at least approximately straight ribs (12, 12a, 12b) extend on both sides of the main bearing body (5) from the cylinder region via the main main bearing body (5) to an oil-sump flange (13) of the crankcase bell housing (2).

9. An internal combustion engine according to any one of claims 6 to 8,
characterised in that the crankcase bell housing (2) is provided with inner and/or outer webs (14) in the region of the points of connection of the ribs (12, 12a, 12b).

10. An internal combustion engine according to either claim 8 or 9,
characterised in that the oil-sump flange (13) has a width which is between 40 to 60 per cent of the cylinder bore dimension.
